# EUROPÄISCHE PATENTSCHRIFT

(11) **EP 1 649 778 B1**
(45) Veröffentlichungstag und Bekanntmachung des Hinweises auf die Patenterteilung: **14.08.2013**
(21) Anmeldenummer: 05022009.4
(22) Anmeldetag: 10.10.2005
(51) Int. Cl.: A46D 3/08

(54) **Bündelabnahmevorrichtung für eine Bürstenherstellungsmaschine**
Tuft preparing device for a brush manufacturing machine
Dispositif pour préparer des touffes pour une machine de fabrication de brosse

(30) Priorität: 22.10.2004 DE 202004016409 U
(43) Veröffentlichungstag der Anmeldung: 26.04.2006
(73) Patentinhaber: FIRMA G.B. BOUCHERIE, naamloze vennootschap, 8870 Izegem (BE)
(72) Erfinder: Boucherie, Bart Gerard, 8870 Izegem (BE)
(74) Vertreter: Prinz & Partner

(56) Entgegenhaltungen:
- DE-A1- 1 938 937
- DE-A1- 4 040 297
- JP-A- 2003 169 719

## Beschreibung

Die Erfindung betrifft eine Bündelabnahmevorrichtung für eine Bürstenherstellungsmaschine. Bündelabnehmer entnehmen aus einem Borstenmagazin nacheinander einzelne Borstenbündel, um sie einer Bürstenherstellungsmaschine zuzuführen. Bei dem Bündelabnehmer handelt es sich im wesentlichen um einen Schieber, der an einer offenen Seite des Borstenmagazins hin und her gleitet und eine Bündelabnahmekerbe aufweist, in der sich beim Vorbeigleiten die das Bündel bildenden Borsten sammeln. Der Bündelabnehmer transportiert jedes abgetrennte Borstenbündel zu einer Verarbeitungsstation, beispielsweise einem Stopfwerkzeug, und wird dann zum Borstenmagazin zurückbewegt, um das nächste Borstenbündel abzutrennen. Bei jedem Arbeitshub des Bündelabnehmers wird so ein Borstenbündel abgetrennt.

Das Profil der Bündelabnahmekerbe bestimmt die Menge der bei jedem Arbeitshub des Bündelabnehmers abgetrennten Borsten. Um mit einer Bündelabnahmevorrichtung Bündel mit unterschiedlichen Mengen von Borsten abtrennen zu können, kann die wirksame Tiefe der Bündelabnahmekerbe verändert werden, indem ein Teil des Profils mit einem Abdeckelement seitlich abgedeckt wird. Das Abdeckelement begrenzt dann die Tiefe, bis zu der die Borsten in die Bündelabnahmekerbe eindringen können, anstelle des Bodens dieser Kerbe. Eine Bündelabnahmevorrichtung mit einstellbarer wirksamer Tiefe der Bündelabnahmekerbe ist z.B. aus der DE 40 40 297 C2 oder der JP 2003 169 719 A bekannt. Mit einer solchen Vorrichtung können Borstenbündel unterschiedlichen Querschnitts für unterschiedliche Bürsten abgetrennt werden.

Eine Bündelabnahmevorrichtung für eine Bürstenherstellungsmaschine ist aus der DE 1 938 937 A bekannt. Diese Bündelabnahmevorrichtung umfasst zwei Borstenmagazine mit unterschiedlich dicken Borsten. Ein Bündelabnehmer, der als gemeinsamer Bündelabnehmer für beide Borstenmagazine ausgeführt ist, hat eine größere und eine kleinere Bündelabnahmekerbe. Jede Bündelabnahmekerbe ist einem Borstenmagazin zugeordnet. Um zu vermeiden, dass eine Abnahmekerbe mit den Borsten aus dem falschen Magazin befüllt wird, ist ein Abdeckelement für die Bündelabnahmekerben vorgesehen, das bei der ersten Hubbewegung des Bündelabnehmers eine der Abnahmekerben abdeckt. Das Abdeckelement wird mit einer Stellvorrichtung, die einen Hubzylinder aufweist, zwischen einer Abdeckstellung und einer Freigabestellung bewegt. Die Stellvorrichtung bewegt sich zwischen zwei Endstellungen.

Bei modernen Bürsten, insbesondere Zahnbürsten, kommt der Wunsch auf, Borstenbündel unterschiedlicher Querschnittsgröße und Querschnittsform in einem Borstenfeld nebeneinander anzuordnen. Die Herstellung solcher Bürsten ist aufwendig, da sie mit den verfügbaren, schnell und rationell laufenden Bürstenherstellungsmaschinen nicht produziert werden können.

Die erfindungsgemäße Bündelabnahmevorrichtung ist in der Lage, bei jedem Arbeitshub die wirksame Tiefe der Bündelabnahmekerbe zu variieren und dabei mit modernen, schnell laufenden Bürstenherstellungsmaschinen Schritt zu halten. Dies wird durch eine Bündelabnahmevorrichtung nach Anspruch 1 erreicht. Es sind Stellvorrichtungen verfügbar, die den erforderlichen geringen Verstellhub schnell, präzise und reproduzierbar ausführen können. Wichtig ist dabei auch eine starre Kopplung zwischen dem Abdeckelement und der Stellvorrichtung.

Der Bündelabnehmer kann in herkömmlicher Weise entlang einem Kreisbogen gekrümmt und um eine feste Achse verschwenkbar sein.

Weitere Merkmale und Vorteile der Erfindung ergeben sich aus der folgenden Beschreibung mehrerer Ausführungsformen unter Bezugnahme auf die Zeichnungen. In den Zeichnungen zeigen:
- Figur 1 eine schematische Draufsicht einer Bündelabnahmevorrichtung mit einem Stellantrieb zur Steuerung einer kreisbogenförmigen Abdeckschiene, mit der die wirksame Tiefe einer Bündelabnahmekerbe in einem Bündelabnehmer variiert wird, wobei diese Ausführungsform nur der Erläuterung dient und nicht unter den Schutzumfang des Patents fällt;
- Figur 2 eine vergrößerte Detailansicht aus Figur 1;
- Figur 3 eine Draufsicht einer zweiten, ebenfalls nicht unter den Schutzumfang dieses Patents fallenden Ausführungsform der Bündelabnahmevorrichtung; und
- Figur 4 eine erfindungsgemäße Ausführungsform der Bündelabnahmevorrichtung.

Die in Figur 1 gezeigte Ausführungsform der Bündelabnahmevorrichtung hat einen kreisbogenförmig gekrümmten Bündelabnehmer 10, der um eine bezüglich des Maschinengestells einer Bürstenherstellungsmaschine feste Achse A verschwenkbar ist. Der Bündelabnehmer 10 hat in seiner Umfangsfläche eine Bündelabnahmekerbe 12, die in Figur 2 stark vergrößert gezeigt ist. Die Umfangsfläche des Bündelabnehmers 10 liegt an einer offenen Seite eines Borstenmagazins 14 an, in dem auf Länge geschnittene Borsten lose aufgenommen sind. Der Bündelabnehmer 10 ist um die Achse A mit einem Arbeitshub verschwenkbar, bei dem die Bündelabnahmekerbe 12 über die offene Seite des Borstenmagazins 14 verschoben wird, so daß sich die Bündelabnahmekerbe mit Borsten aus dem Borstenmagazin 14 füllt. Bei der Rückbewegung des Bündelabnehmers 10 werden die abgenommenen Borsten durch einen Schirm 16, der am Umfang des Bündelabnehmers 10 anliegt, in der Bündelabnahmekerbe 12 festgehalten. Die Figur 1 zeigt den Bündelabnehmer 10 in einer Übergabestellung, bei der das abgetrennte Borstenbündel aus der Bündelabnahmekerbe 12 an eine Arbeitsstation einer Bürstenherstellungsmaschine abgegeben wird.

Zur Veränderung der wirksamen Tiefe der Bündelabnahmekerbe 12 ist ein Abdeckelement in Form einer kreisbogenförmig gekrümmten Abdeckschiene 18 vorgesehen. Die Abdeckschiene 18 ist an einem starren Bügel angeschlossen, der aus zwei parallelen Stangen 20, 22 und einem diese verbindenden Steg 24 besteht. Über den Steg 24 ist der Bügel und mit ihm die Abdeckschiene 18 gelenkig an einer Pleuelstange 26 angeschlossen, die ihrerseits gelenkig an einem Kurbelarm 28 eines Drehantriebs 30 angeschlossen ist. Der Drehantrieb 30 ist am Maschinengestell der Bürstenherstellungsmaschine gelagert. Die Stangen 20, 22 des starren Bügels sind, wie mit einem Doppelpfeil in Figur 1 angedeutet, in Radialrichtung bezüglich der Achse A verschiebbar gelagert. Der Drehantrieb 30 bildet mit dem aus Kurbelarm 28 und Pleuelstange 26 gebildeten Kurbeltrieb einen Stellantrieb zur Bewegung der Abdeckschiene 18 über den starren Bügel, der aus den Stangen 20, 22 und dem Steg 24 gebildet ist. Dieser Stellantrieb, dessen Drehantrieb vorzugsweise durch einen Servomotor gebildet ist, ist in der Lage, die Abdeckschiene 18 sehr schnell, sehr genau und gut reproduzierbar relativ zu dem Bündelabnehmer 10 zu verschieben, wie in Figur 2 durch einen Doppelpfeil angedeutet. Durch diese Verschiebung gleitet die Abdeckschiene 18 seitlich über das Profil der Bündelabnahmekerbe 12, um deren wirksame Tiefe zu verändern. Die Figur 2 zeigt die Abdeckschiene 18 in einer mittleren Position, in der die Gesamttiefe der Bündelabnahmekerbe 12 etwa halbiert wird.

Die Figur 3 zeigt eine Ausführungsform der Bündelabnahmevorrichtung, bei der ein geradlinig verschiebbarer Bündelabnehmer 10a mit einer entsprechend geradlinigen Abdeckschiene 18a zusammenwirkt. Alle übrigen Bestandteile sind in gleicher Weise ausgebildet wie bei der Ausführungsform nach Figur 1 und sind daher mit gleichen Bezugszahlen bezeichnet. Die Bewegung der Abdeckschiene 18a erfolgt hier mit dem durch die Stangen 20, 22 und den Steg 24 gebildeten starren Bügel senkrecht zur Verschiebungsrichtung des Bündelabnehmers 10a, wie durch einen Doppelpfeil in Figur 3 angedeutet.

Bei der Bündelabnahmevorrichtung nach Figur 4 wirkt der Bündelabnehmer 10b mit einem Abdeckelement 18b zusammen, das von einem Ende eines zweiarmigen Hebels 19 gebildet ist, der am Bündelabnehmer 10b schwenkbar um eine Achse 21 gelagert ist. Das gegenüberliegende Ende des zweiarmigen Hebels 19 trägt einen Kurvenfolger in Form einer Rolle 32. Die Rolle 32 ist in einem Führungsbogen 34 geführt, der entsprechend der Form des Bündelabnehmers 10b gekrümmt und am Maschinengestell radial bezüglich der Achse A des Bündelabnehmers 10b verschiebbar geführt ist. Der Führungsbogen 34 ist über massive Stangen 36, 38 an einen Stellantrieb angekoppelt, der in gleicher Weise ausgebildet sein kann wie bei den zuvor beschriebenen Ausführungsformen. Die Rolle 32 wird bei der Schwenkbewegung des Bündelabnehmers 10b in dem Führungsbogen 34 zwangsgeführt. Die Schwenkstellung des zweiarmigen Hebels 19 wird durch den Radius bestimmt, auf den der Führungsbogen 34 relativ zur Achse A eingestellt ist. Die Schwenkstellung des zweiarmigen Hebels 19 bestimmt andererseits die Höhe des Abdeckelements 18b relativ zum Profilboden der Bündelabnahmekerbe 12b. Da durch die radiale Verstellung des Führungsbogens 34 die Schwenkstellung des Hebels 19 und mit ihm die Stellung des Abdeckelements 18b verändert wird, kann im Ergebnis die wirksame Tiefe der Bündelabnahmekerbe 12b variiert werden.

## Patentansprüche

1. Bündelabnahmevorrichtung für eine Bürstenherstellungsmaschine, mit einem Borstenmagazin zur Aufnahme eines Vorrats von Borsten, an dem ein Bündelabnehmer (10b) mit einer Bündelabnahmekerbe (12b) vorbei über einen Arbeitshub bewegbar ist, mit wenigstens einem Abdeckelement (18b), das über das Profil der Bündelabnahmekerbe (12b) schiebbar ist und so deren wirksame Tiefe verändert, und mit einer Stellvorrichtung, durch die das Abdeckelement (18b) in jedem Arbeitshub verstellt werden kann, um die wirksame Tiefe der Bündelabnahmekerbe (12b) von einem Arbeitshub zum nächsten variieren zu können, wobei das Abdeckelement (18b) von einem Ende eines zweiarmigen Hebels (19) gebildet ist, der am Bündelabnehmer (10b) um eine Achse (21) schwenkbar gelagert ist.

2. Bündelabnahmevorrichtung nach Anspruche 1, bei dem der Bündelabnehmer (10b) entlang einem Kreisbogen gekrümmt und um eine feste Achse (A) verschwenkbar ist und die Stellvorrichtung an einem Führungsbogen (34) angreift, der bezüglich der Achse radial verschiebbar ist und in dem ein Kurvenfolger (32) zwangsgeführt ist, der das Abdeckelement (18b) betätigt.

3. Bündelabnahmevorrichtung nach Anspruch 2, bei dem der Kurvenfolger (32) an dem anderen Ende des zweiarmigen Hebels (19) angeordnet ist.

4. Bündelabnahmevorrichtung nach Anspruch 3, bei dem der Kurvenfolger (32) durch eine am zweiarmigen Hebel (19) drehbar gelagerte Rolle (32) gebildet ist.

## Claims

1. A tuft picking device for a brush making machine, comprising a bristle magazine for receiving a supply of bristles, past which a tuft picker (10b) having a tuft picking notch (12b) is movable over a working stroke, at least one covering member (18b) which is adapted to be shifted across the profile of the tuft picking notch (12b) and in this way varies the effective depth thereof, and an adjusting device by means of which the covering member (18b) can be adjusted in each working stroke so as to be able to vary the effective depth of the tuft picking notch (12b) from one working stroke to the next, the covering member (18b) being formed by one end of a two-armed lever (19) which is mounted at the tuft picker (10b) for pivoting about a pin (21).

2. The tuft picking device according to claim 1, in which the tuft picker (10b) is curved along a circular arc and can be pivoted about a fixed axis (A), and the adjusting device engages a guide curve (34) which is radially displaceable in relation to the axis and in which a cam follower (32) is guided in a constrained fashion which actuates the covering member (18b).

3. The tuft picking device according to claim 2, in which the cam follower (32) is arranged at the other end of the two-armed lever (19).

4. The tuft picking device according to claim 3, in which the cam follower (32) is formed by a roller (32) mounted for rotation on the two-armed lever (19).

## Revendications

1. Dispositif de prélèvement de touffes pour une machine de fabrication de brosse, comportant un magasin de soies destiné à recevoir une réserve de soies le long duquel peut se déplacer un élément de prélèvement de touffes (10b) avec une encoche de prélèvement de touffes (12b) sur une course de travail, comportant au moins un élément de recouvrement (18b) susceptible d'être poussé par-dessus le profil de l'encoche de prélèvement de touffes (12b) et de modifier ainsi sa profondeur d'action, et comportant un dispositif de positionnement par lequel l'élément de recouvrement (18b) peut être déplacé lors de chaque course de travail, afin de pouvoir varier la profondeur d'action de l'encoche de prélèvement de touffes (12b) d'une course de travail à l'autre, l'élément de recouvrement (18b) étant formé par une extrémité d'un levier (19) à deux bras qui est monté avec faculté de pivotement autour d'un axe (21) sur l'élément de prélèvement de touffes (10b).

2. Dispositif de prélèvement de touffes selon la revendication 1, dans lequel l'élément de prélèvement de touffes (10b) est incurvé suivant un arc de cercle et mobile en pivotement autour d'un axe fixe (A) et attaque le dispositif de positionnement sur un arc de guidage (34) qui est mobile radialement par rapport à l'axe et dans lequel un suiveur de came (32) est guidé à force qui actionne l'élément de recouvrement (18b).

3. Dispositif de prélèvement de touffes selon la revendication 2, dans lequel le suiveur de came (32) est agencé à l'autre extrémité du levier (19) à deux bras.

4. Dispositif de prélèvement de touffes selon la revendication 3, dans lequel le suiveur de came (32) est formé par un galet (32) monté mobile en rotation sur le levier (19) à deux bras.
